# EUROPÄISCHE PATENTSCHRIFT

(11) **EP 3 260 583 B1**
(45) Veröffentlichungstag und Bekanntmachung des Hinweises auf die Patenterteilung: **07.08.2019**
(21) Anmeldenummer: 17171977.6
(22) Anmeldetag: 19.05.2017
(51) Int. Cl.: D01G 25/00, D04H 1/732

(54) **VLIESFORMER**
WEB FORMING MACHINE
DISPOSITIF DE FORMATION DE NON-TISSÉ

(30) Priorität: 19.05.2016 DE 102016006072
(43) Veröffentlichungstag der Anmeldung: 27.12.2017
(73) Patentinhaber: Hergeth, Hubert, 6300 Zug (CH)
(72) Erfinder: Hergeth, Hubert, 6300 Zug (CH)
(74) Vertreter: Hoffmann Eitle

(56) Entgegenhaltungen:
- WO-A1-2011/012712
- DE-A1- 3 615 370
- DE-A1- 4 128 592
- US-A- 2 920 355
- US-A- 4 218 414
- US-A- 4 382 809

## Beschreibung

### GEBIET DER ERFINDUNG

Die Erfindung betrifft eine Vorrichtung und ein Verfahren zum Erzeugen eines Vlieses aus Stapelfasern, bei dem eine Faseranhäufung auf einem Siebband angesaugt und zu einer Fräswalze geführt wird.

### STAND DER TECHNIK

Es gibt seit einigen Jahrzehnten Maschinen zum Fertigen eines Vlieses aus kurzen Fasern, wie Zellulose. Diese arbeiten nach dem Prinzip, dass die Fasern durch ein Sieb gestreut werden und die gestreuten Fasern auf einem Saugband ein Vlies bilden. Hierbei werden die Fasern entweder von einem Propeller durch ein feststehendes horizontales Sieb bewegt (US 4,157,724 A) oder die Fasern befinden sich in einer rotierenden Siebtrommel und ein sternförmiges rotierendes Element innerhalb der Trommel fördert die Fasern durch das Sieb (US 2003/0010683 A1).

Beide Verfahren haben Probleme, eine gute Gleichmäßigkeit zu erzielen und die Faserlänge muss sehr kurz sein. Die Erfindung löst das Problem auf eine völlig andere Weise.

Ebenfalls bekannt ist die US 2,920,355 A, die für eine Herstellung von Faserstrukturen, wie zum Beispiel Vliesen und Matten, eine Einrichtung zum kontrollierten Zuführen von Faserelementmengen mit einer konstanten Geschwindigkeit von einer Quelle zu einer Weiterverarbeitungseinheit offenbart.

Die DE 41 28 592 A1 offenbart ein Verfahren und eine Vorrichtung zum kontinuierlichen Herstellen eines Vlieses aus Faserteilchen auf einem luftdurchlässig ausgebildeten Vliesträger-Förderband durch Verdichten und Verfilzen mittels Unterdruck und Egalisieren des Faservlieses auf eine vorbestimmte Enddicke.

### ZUSAMMENFASSUNG DER ERFINDUNG

Die Erfindung stellt eine Verfahren zum Bilden eines Faservlieses bereit, wobei die losen Fasern auf einem Zuführsystem abgelegt werden und dann von einem bewegten Sieb in Richtung einer Fräseinrichtung bewegt werden, die Fasern mindestens im Bereich der Fräseinrichtung, insbesondere stark, durch einen Unterdruck an das Sieb gesaugt werden, die Fräseinrichtung die angeförderte Fasermasse auf die gewünschte Vliesdichte, d. h. Vliesdicke, abfräst und überschüssige Fasern durch die Fräseinrichtung wieder auf das Zuführsystem geworfen werden.

Bei dem Verfahren weist die Fräseinrichtung mindestens eine rotierende Fräswalze und mindestens eine Rückstreifwalze auf, wobei die Rückstreifwalze auf der dem Sieb abgewandten Seite der Fräswalze angebracht ist.

Die Fräswalze und/oder Rückstreifwalze, ist vorzugsweise mit einer Sägezahngarnitur, Nadeln oder einer Oberflächenstruktur versehen.

Bei einer Ausführungsform des Verfahrens dreht sich die Fräswalze gegenüber dem Sieb entgegengesetzt und vorzugsweise mit einer höheren Oberflächengeschwindigkeit als das sich bewegende Sieb.

Bei einer weiteren Ausführungsform des Verfahrens weist die Fräseinrichtung ferner ein Band auf. Das Band weist eine Oberflächenstruktur oder Mitnehmer, z. B. Nadeln, auf.

Bei einer weiteren Ausführungsform des Verfahrens beträgt der Unterdruck gegenüber der Atmosphäre mindestens 200 Pa.

Bei einer weiteren Ausführungsform des Verfahrens wird der Unterdruck konstant geregelt.

Bei einer weiteren Ausführungsform des Verfahrens ist der Abstand zwischen dem Schlagkreis der mindestens einen Fräswalze und dem Sieb einstellbar.

Bei einer weiteren Ausführungsform des Verfahrens ist der Abstand zwischen dem Schlagkreis der mindestens einen Fräswalze und dem Sieb über die Arbeitsbreite der Fräseinrichtung variabel einstellbar.

Bei einer weiteren Ausführungsform des Verfahrens ist das Saugsystem in mehrere Zonen unterhalb der Siebfläche des Siebs im Bereich des Fräsens unterteilt. Die Zonen können vorzugsweise mit unterschiedlichen Drücken beaufschlagt werden.

Bei einer weiteren Ausführungsform des Verfahrens sind die Unterdrücke aufgrund von Messwerten am erzeugten Vlies beeinflussbar.

Bei einer weiteren Ausführungsform des Verfahrens ist das Frässystem an der der Faserauflage abgewandten Seite mit einer Faserabsaugung versehen.

Bei einer weiteren Ausführungsform des Verfahrens ist die mindestens eine Rückstreifwalze an der der Faserauflage abgewandten Seite mit einer Faserabsaugung versehen.

Bei einer weiteren Ausführungsform des Verfahrens beinhaltet das Auflagesystem bzw. Zuführsystem dasselbe Sieb wie an der Ansaugstelle.

Bei einer weiteren Ausführungsform des Verfahrens ist dem Frässystem mindestens ein weiteres Frässystem im Produktionsprozess nachgeordnet.

Eine Vorrichtung zum Bilden eines Faservlieses weist ein Zuführsystem, eine Fräseinrichtung und ein unterhalb der Fräseinrichtung bewegbares Sieb auf, wobei ein Saugsystem zum Ansaugen von Fasern an das Sieb vorgesehen ist. Die Fräseinrichtung ist dabei so gestaltet, dass die abgefrästen Fasern wieder direkt auf das Zuführsystem geworfen werden.

Die Fräseinrichtung weist mindestens eine rotierende Fräswalze und mindestens eine Rückstreifwalze auf, wobei die Rückstreifwalze auf der dem Sieb abgewandten Seite der Fräswalze angebracht ist.

Bei einer Ausführungsform der Vorrichtung ist die Fräswalze mit einer Sägezahngarnitur, Nadeln oder einer Oberflächenstruktur versehen.

Bei einer Ausführungsform der Vorrichtung dreht sich die Fräswalze gegenüber dem Sieb entgegengesetzt und bewegt sich vorzugsweise mit höherer Oberflächengeschwindigkeit als das Sieb.

Bei einer Ausführungsform der Vorrichtung weist die Fräseinrichtung ferner ein Band auf, wobei das Band eine Oberflächenstruktur oder Mitnehmer, z. B. Nadeln, aufweist.

Bei einer Ausführungsform der Vorrichtung beträgt der Unterdruck zum Ansaugen von Fasern an das Sieb gegenüber der Atmosphäre mindestens 200 Pa.

Bei einer Ausführungsform der Vorrichtung wird der Unterdruck konstant, d.h. auf einen konstanten Wert, geregelt.

Bei einer Ausführungsform der Vorrichtung ist der Abstand zwischen dem Schlagkreis der mindestens einen Fräswalze und dem Sieb einstellbar.

Bei einer Ausführungsform der Vorrichtung ist der Abstand zwischen dem Schlagkreis der mindestens einen Fräswalze und dem Sieb über die Arbeitsbreite der Fräseinrichtung variabel einstellbar.

Bei einer Ausführungsform der Vorrichtung ist das Saugsystem unterhalb einer Siebfläche des Siebs zumindest im Bereich des Fräsens vorgesehen, und bevorzugt in mehrere Zonen unterteilt.

Bei einer Ausführungsform der Vorrichtung sind die Zonen mit unterschiedlichen Drücken beaufschlagbar.

### AUSFÜHRLICHE BESCHREIBUNG BEVORZUGTER AUSFÜHRUNGSFORMEN

Figur 1 ist eine schematische Veranschaulichung einer erfindungsgemäßen Vorrichtung zum Ausbilden eines Vlieses. Wie in Figur 1 gezeigt ist, werden in einen Raum 1) lose Fasern bzw. Stapelfasern eingebracht, z. B. durch einen Zuführturm 2) mit einer Öffnungswalze 3). Die Fasereinbringung wird so geregelt, dass die Fasern in der Regel auf einem gleichen Niveau befüllt werden, z. B. durch eine Lichtschranke 4). Ein bewegtes Sieb 5), z. B. ein Siebband oder eine Siebtrommel, bewegt die Fasern kontinuierlich in Richtung einer Fräseinrichtung. Die Fräseinrichtung weist mindestens eine Fräswalze 6) und ferner bevorzugt mindestens ein Band mit einer zum Fräsen ausgeführten Oberflächenstruktur und/oder Mitnehmern, insbesondere Nadeln, auf.

Zumindest im Bereich der Fräswalze 6), d. h. bei mehreren Fräswalzen der untersten Fräswalze, und dem entsprechenden Abschnitt des Siebbands 5) herrscht ein Unterdruck in mindestens einer Unterdruckkammer 9), der stark genug ist, die Fasern fest an das Siebband anzusaugen und vorzugsweise zu verdichten. Die mindestens eine Unterdruckkammer 9) ist dabei vorzugsweise auf der Seite des Siebbands 5) angeordnet, die der Seite des Siebbands 5) gegenüberliegt, an welche die Fasern gesaugt werden.

Durch den Vorschub des Siebbands 5) gelangen die Fasern in den Bereich der Fräswalze 6), die entgegen der Transportrichtung des Siebbands 5) in einem vorzugsweise einstellbaren Abstand zu dem Siebband rotiert, der die Dicke des herzustellenden Faservlieses bestimmt. Eine Faserschicht, die unterhalb der Fräswalze 6) passieren kann, gelangt zur Weiterverarbeitung. Fasern, die in den Bereich der Oberfläche der Fräswalze 6) gelangen, werden durch die Fräswalze 6) zurückgeworfen. Die Oberflächengeschwindigkeit der Fräswalze 6) ist größer als die Oberflächengeschwindigkeit der Saugoberfläche des Siebbands 5).

Mindestens eine Rückstreifwalze 7) ist oberhalb der Fräswalze, d. h. auf der dem Siebband 5) abgewandten Seite der Fräswalze 6), angebracht, um überschüssiges Material in den Aufgaberaum 1) zurückzuschleudern. Um zu verhindern, dass die Fräswalze 6) oder die mindestens eine Rückstreifwalze mitgenommene Fasern auf das hergestellte Vlies werfen, kann die Rückstreifwalze und/oder die Fräswalze in der der Aufgabeseite abgewandten Seite, d. h. in die Transportrichtung gewandte Seite, durch eine Faserabsaugung 10) abgesaugt werden. Am Ausgang der Maschine kann das Gehäuse der Maschine durch eine Dichtwalze 8) abgedichtet werden, welche einem Eintreten von Fremdkörpern in die Vorrichtung vorbeugt sowie das Erzeugen eines Unterdrucks unterstützt. Um verschiedene Produktdicken zu fertigen, ist die Distanz zwischen Fräswalzenoberfläche und dem Siebband 5) verstellbar, sodass unterschiedlich dicke Vliese erzeugt werden können.

## Patentansprüche

1. Verfahren zum Bilden eines Faservlieses, wobei die losen Fasern auf einem Zuführsystem (2, 3) abgelegt werden und dann von einem bewegten Sieb (5) in Richtung einer Fräseinrichtung bewegt werden, die Fasern mindestens im Bereich der Fräseinrichtung durch einen Unterdruck an das Sieb gesaugt werden, die Fräseinrichtung die angeförderte Fasermasse auf die gewünschte Vliesdicke abfräst und überschüssige Fasern durch die Fräseinrichtung wieder auf das Zuführsystem geworfen werden, wobei die Fräseinrichtung mindestens eine rotierende Fräswalze (6) und mindestens eine Rückstreifwalze (7) aufweist und die Rückstreifwalze auf der dem Sieb abgewandten Seite der Fräswalze angebracht ist.

2. Verfahren nach Anspruch 1, wobei die Fräswalze (6) mit einer Sägezahngarnitur, Nadeln oder einer Oberflächenstruktur versehen ist und/oder sich gegenüber dem Sieb (5) vorzugsweise mit höherer Oberflächengeschwindigkeit als das Sieb entgegengesetzt dreht.

3. Verfahren nach Anspruch 1 - 2, wobei die Fräseinrichtung ferner ein Band aufweist, das eine Oberflächenstruktur oder Mitnehmer, insbesondere Nadeln, aufweist.

4. Verfahren nach Anspruch 1 - 3, wobei der Unterdruck gegenüber der Atmosphäre mindestens 200 Pa beträgt und/oder konstant geregelt wird.

5. Verfahren nach Anspruch 1 - 4, wobei ein Abstand zwischen dem Schlagkreis der mindestens einen Fräswalze (6) und dem Sieb (5) einstellbar und vorzugsweise über die Arbeitsbreite der Fräseinrichtung variabel einstellbar ist.

6. Verfahren nach Anspruch 1 - 5, wobei ein Saugsystem (9) unterhalb der Siebfläche des Siebs (5) im Bereich des Fräsens in mehrere Zonen unterteilt ist und die Zonen bevorzugt mit unterschiedlichen Drücken beaufschlagt werden können und die Unterdrücke noch bevorzugter aufgrund von Messwerten am erzeugten Vlies beeinflussbar sind.

7. Verfahren nach Anspruch 1 - 6, wobei die mindestens eine Rückstreifwalze (7) und/oder die Fräswalze (6) auf der in die Transportrichtung des Siebs (5) gewandten Seite mit einer Faserabsaugung (10) abgesaugt wird.

8. Vorrichtung zum Bilden eines Faservlieses, die ein Zuführsystem (2, 3), eine Fräseinrichtung und ein unterhalb der Fräseinrichtung bewegbares Sieb (5) aufweist, wobei ein Saugsystem (9) zum Ansaugen von Fasern an das Sieb vorgesehen ist und die Fräseinrichtung mindestens eine rotierbare Fräswalze (6) aufweist, **dadurch gekennzeichnet, dass** die Fräseinrichtung ferner mindestens eine Rückstreifwalze (7) aufweist, wobei die Rückstreifwalze auf der dem Sieb abgewandten Seite der Fräswalze angebracht ist und die Fräseinrichtung so gestaltet ist, dass die abgefrästen Fasern wieder direkt auf das Zuführsystem geworfen werden.

9. Vorrichtung nach Anspruch 8, wobei die mindestens eine rotierbare Fräswalze (6) mit einer Sägezahngarnitur, Nadeln oder einer Oberflächenstruktur versehen und/oder gegenüber dem Sieb (5) vorzugsweise mit höherer Oberflächengeschwindigkeit als das Sieb entgegengesetzt drehbar ist.

10. Vorrichtung nach Anspruch 8 oder 9, wobei die Fräseinrichtung ferner ein Band aufweist, das eine Oberflächenstruktur oder Mitnehmer, z. B. Nadeln, aufweist.

11. Vorrichtung nach einem der Ansprüche 8 - 10, wobei zum Ansaugen von Fasern an das Sieb (5), der Unterdruck gegenüber der Atmosphäre mindestens 200 Pa beträgt und/oder der Unterdruck auf einen konstanten Wert regelbar ist.

12. Vorrichtung nach einem der Ansprüche 8 - 11, wobei ein Abstand zwischen dem Schlagkreis der mindestens einen Fräswalze (6) und dem Sieb (5) einstellbar ist und bevorzugt über die Arbeitsbreite der Fräseinrichtung variabel einstellbar ist.

13. Vorrichtung nach Anspruch 11, wobei das Saugsystem (9) unterhalb einer Siebfläche des Siebs (5) zumindest im Bereich des Fräsens vorgesehen ist und bevorzugt in mehrere Zonen unterteilt ist, wobei die Zonen noch bevorzugter mit unterschiedlichen Drücken beaufschlagbar sind.

## Claims

1. Method of forming a fibre-based nonwoven fabric, the loose fibres being deposited on an infeed system (2, 3) and then being moved by a moving screen (5) in the direction of a milling arrangement, the fibres being sucked against the screen by a partial vacuum at least in the region of the milling arrangement, the milling arrangement milling the mass of fibres fed to it down to the thickness desired for the nonwoven fabric, and excess fibres being cast back onto the infeed system by the milling arrangement, wherein the milling arrangement has at least one rotating milling roller (6) and at least one stripper roller (7) and the stripper roller is mounted on the side of the milling roller remote from the screen.

2. Method according to claim 1, wherein the milling roller (6) is provided with a sawtooth clothing, pins or a surface structure and/or turns in a direction opposite from that of the screen (5), preferably at a higher surface speed than the screen.

3. Method according to claims 1 - 2, wherein the milling arrangement also has a belt, which has a surface structure or entraining means and in particular pins.

4. Method according to claims 1 - 3, wherein the partial vacuum is at least 200 Pa below atmospheric pressure and/or is regulated to be constant.

5. Method according to claims 1 - 4, wherein a distance between the circle of incidence of the at least one milling roller (6) and the screen (5) can be set and can preferably be set in a variable way across the working width of the milling arrangement.

6. Method according to claims 1 - 5, wherein a suction system (9) below the surface of the screen (5) is divided into a plurality of zones in the region where the milling takes place and different partial vacuums can preferably be applied to the zones and, as an even greater preference, the partial vacuums can be acted on on the basis of measurements made on the nonwoven fabric which is produced.

7. Method according to claims 1 - 6, wherein suction away from the at least one stripper roller (7) and/or the milling roller (6) is performed by a suction fibre-extractor (10) on the side directed in the direction of conveying of the screen (5).

8. Apparatus for forming a fibre-based nonwoven fabric, which has an infeed system (2, 3), a milling arrangement, and a screen (5) able to be moved below the milling arrangement, a suction system (9) being provided to suck fibres against the screen and the milling arrangement having at least one rotatable milling roller (6), **characterised in that** the milling arrangement also has at least one stripper roller (7), the stripper roller being mounted on the side of the milling roller remote from the screen and the milling arrangement being so formed that the fibres which are milled away are cast directly back onto the infeed system.

9. Apparatus according to claim 8, wherein the at least one rotatable milling roller (6) is provided with a sawtooth clothing, pins or a surface structure and/or is able to be turned in a direction opposite from that of the screen (5), preferably at a higher surface speed than the screen.

10. Apparatus according to claim 8 or 9, wherein the milling arrangement also has a belt, which has a surface structure or entraining means, e.g. pins.

11. Apparatus according to one of claims 8 - 10, wherein, to suck fibres against the screen (5), the partial vacuum is at least 200 Pa below atmospheric pressure and/or the partial vacuum can be regulated to a constant value.

12. Apparatus according to one of claims 8 - 11, wherein a distance can be set between the circle of incidence of the at least one milling roller (6) and the screen (5) and can preferably be set in a variable way across the working width of the milling arrangement.

13. Apparatus according to claim 11, wherein the suction system (9) is provided below a surface of the screen (5) at least in the region where the milling takes place and is preferably divided into a plurality of zones, the zones, as an even greater preference, being able to have different partial vacuums applied to them.

## Revendications

1. Procédé servant à former un non-tissé à base de fibres, dans lequel les fibres en vrac sont déposées sur un système d'amenée (2, 3) puis sont déplacées depuis un tamis (5) en mouvement en direction d'un dispositif de fraisage, les fibres sont aspirées au moins dans la zone du dispositif de fraisage par une dépression au niveau du tamis, le dispositif de fraisage élimine par fraisage la masse de fibres amenée à l'épaisseur de non-tissé souhaitée et l'excédent de fibres est jeté à nouveau par le dispositif de fraisage sur le système d'amenée, dans lequel le dispositif de fraisage présente au moins un cylindre de fraisage (6) rotatif et au moins un cylindre de raclage arrière (7) et le cylindre de raclage arrière est installé sur le côté opposé au tamis du cylindre de fraisage.

2. Procédé selon la revendication 1, dans lequel le cylindre de fraisage (6) est pourvu d'une garniture en dents de scie, d'aiguilles ou d'une structure de surface et/ou tourne dans une direction opposée par rapport au tamis (5), de préférence avec une vitesse superficielle plus élevée que le tamis.

3. Procédé selon la revendication 1 ou 2, dans lequel le dispositif de fraisage présente en outre une bande qui présente une structure de surface ou des entraîneurs, en particulier des aiguilles.

4. Procédé selon la revendication 1 à 3, dans lequel la dépression s'élève au moins à une valeur de 200 Pa par rapport à l'atmosphère et/ou est réglée de manière constante.

5. Procédé selon la revendication 1 à 4, dans lequel une distance entre le cercle de rotation de l'au moins un cylindre de fraisage (6) et le tamis (5) peut être réglée et peut être réglée de manière variable de préférence sur la largeur de travail du cylindre de fraisage.

6. Procédé selon la revendication 1 à 5, dans lequel un système d'aspiration (9) est divisé, sous la face de tamis du tamis (5) dans la zone du fraisage, en plusieurs zones et les zones peuvent être soumises de manière préférée à l'action de pressions différentes et les dépressions peuvent être influencées de manière encore plus préférée du fait de valeurs de mesure au niveau du non-tissé produit.

7. Procédé selon la revendication 1 à 6, dans lequel l'au moins un cylindre de raclage arrière (7) et/ou le cylindre de fraisage (6) sont évacués par aspiration sur le côté tourné dans la direction de transport du tamis (5) avec un système d'évacuation par aspiration de fibres (10).

8. Dispositif servant à former un non-tissé à base de fibres, qui présente un système d'amenée (2, 3), un dispositif de fraisage et un tamis (5) pouvant être déplacé sous le dispositif de fraisage, dans lequel un système d'aspiration (9) est prévu pour aspirer des fibres au niveau du tamis et le dispositif de fraisage présente au moins un cylindre de fraisage (6) rotatif, **caractérisé en ce que** le dispositif de fraisage présente en outre au moins un cylindre de raclage arrière (7), dans lequel le cylindre de raclage arrière est installé sur le côté, opposé au tamis, du cylindre de fraisage et le dispositif de fraisage est configuré de telle sorte que les fibres éliminées par fraisage sont jetées à nouveau directement sur le système d'amenée.

9. Dispositif selon la revendication 8, dans lequel l'au moins un cylindre de fraisage (6) rotatif est pourvu d'une garniture en dents de scie, d'aiguilles ou d'une structure de surface et/ou peut être tourné dans une direction opposée par rapport au tamis (5), de préférence avec une vitesse superficielle plus élevée que le tamis.

10. Dispositif selon la revendication 8 ou 9, dans lequel le dispositif de fraisage présente en outre une bande, qui présente une structure en surface ou des entraîneurs, par exemple des aiguilles.

11. Dispositif selon l'une quelconque des revendications 8 à 10, dans lequel pour aspirer des fibres au niveau du tamis (5), la dépression s'élève au moins à une valeur de 200 Pa par rapport à l'atmosphère et/ou la dépression peut être régulée sur une valeur constante.

12. Dispositif selon l'une quelconque des revendications 8 à 11, dans lequel une distance entre le cercle de rotation de l'au moins un cylindre de fraisage (6) et le tamis (5) peut être réglée et peut être, de manière préférée, réglée de manière variable sur la largeur de travail du dispositif de fraisage.

13. Dispositif selon la revendication 11, dans lequel le système d'aspiration (9) est prévu sous une surface de tamisage du tamis (5) au moins dans la zone du fraisage et est divisé de manière préférée en plusieurs zones, dans lequel les zones peuvent être soumises de manière encore plus préférée à l'action de pressions différentes.
